# EUROPÄISCHE PATENTSCHRIFT

(11) **EP 2 962 611 B1**
(45) Veröffentlichungstag und Bekanntmachung des Hinweises auf die Patenterteilung: **03.01.2018**
(21) Anmeldenummer: 15174318.4
(22) Anmeldetag: 29.06.2015
(51) Int. Cl.: A47K 3/02, A47K 3/14, A47K 3/12

(54) **BADEWANNE**
BATH TUB
BAIGNOIRE

(30) Priorität: 30.06.2014 AT 2672014 U
(43) Veröffentlichungstag der Anmeldung: 06.01.2016
(73) Patentinhaber: Eckerstorfer, Franz, 4113 Sankt Martin im Mühlkreis (AT)
(72) Erfinder: Eckerstorfer, Franz, 4113 Sankt Martin im Mühlkreis (AT)
(74) Vertreter: Patentanwaltskanzlei Hübscher

(56) Entgegenhaltungen:
- EP-A1- 0 460 410
- WO-A1-2008/130258
- WO-A1-2010/026156
- CA-A1- 2 307 436
- DE-A1- 3 544 254
- FR-A1- 2 660 541
- FR-A1- 2 702 645

## Beschreibung

Die Erfindung bezieht sich auf eine Badewanne mit Längsseitenwänden, die an einem Ende in ein eine Rücklehne bildendes Kopfteil und am anderen Ende in ein Fußteil übergehen, wobei Längsseitenwände, Kopfteil und Fußteil die Wannengrundform aufspannen, die bodenseitig von einem Wannenboden abgeschlossen ist und wobei einem Fußraum der Wanne wenigstens eine mit Abstand zum Fußteil angeordnete Fußstütze zugeordnet ist, wobei die wenigstens eine Fußstütze von einer die Wannengrundform nach außen durchbrechende Ausbauchung in der Längsseitenwand gebildet ist und wobei die sich zum Wannenboden hin verjüngende Wanne im Bereich des oberen Wannenrandes die Wannengrundform aufweist, wobei die Längsseitenwand in Richtung Wannenboden verlaufend, die, vorzugsweise stetig größer werdende, Ausbauchung ausbildet und schließlich in den Wannenboden übergeht.

Eine derartige Badewanne ist aus der WO 2008/130258 A1 bekannt. Eine ähnliche Badewanne mit Fußstützen offenbart die FR 2 702 645 A1. Badewannen gibt es bekannterweise in den unterschiedlichsten Ausgestaltungsformen, wobei körperlange Badewannen mit ovaler Wannengrundform wohl am weitesten verbreitet sind. Ein die Rückenlehne bildendes Kopfteil ist dabei üblicherweise bogenförmig ausgebildet und geht in die Seitenwände über, die sich zum Fußteil hin gegebenenfalls annähern, um das Füllvolumen der Wanne und somit den Wasserverbrauch je Wannenfüllung zu begrenzen. Neben besagten körperlangen Badewannen gibt es u. a. auch Sitzbadewannen, Eckbadewannen mit beispielsweise rechteckförmiger bzw. ovaler Wannengrundform. Ebenfalls gibt es Eckbadewannen bzw. diverse Raumsparformen.

Badewannen für Menschen mit großer Körperlänge weisen eine lichte Länge des Wanneninnenraums im Bodenbereich von um die 1300 mm auf. Ist die Benutzung derartiger Wannen durch Menschen mit geringerer Körpergröße, gegebenenfalls durch heranwachsende Kinder, vorgesehen, so ist für diese ein entspanntes Liegen in der Wanne wegen der mangelnden Fußabstützung praktisch nicht möglich. Deswegen wurde es bereits vorgeschlagen (EP 0 460 410 A1), dass die den Wanneninnenraum begrenzende, das Fußteil bildende Stirnwand mit wenigstens einer Stufe in Wannenlängsrichtung in den Wanneninnenraum vorragt und einen in Badewannenlängsrichtung abgestuften Fußteil bildet. Damit wird eine Badewannenkonstruktion geschaffen, die es einerseits Personen mit größeren Körperlängen gestattet bequem zu liegen, als auch Personen mit kleineren Körpergrößen eine entsprechende Abstützung gibt, um ein Einsinken in die Badewanne beim Liegen zu vermeiden. Ein wesentlicher Nachteil dieser Ausgestaltungsform ist allerdings, dass der Fußraum der Badewanne erheblich beschränkt wird, womit ein bequemes gemeinsames Baden zweier Personen aufgrund der beengten Verhältnisse im Fußraum praktisch nicht mehr möglich ist. Eine ähnliche Badewanne offenbart beispielsweise die DE 7610690 U und die GB 490251 A. Alle diese Druckschriften offenbaren in den Wannenraum vorspringende, den Baderaum verkleinernde Fußstützen. Um den Wannenraum zu verkleinern sind auch bereits in die Wanne einsetzbare Trennwände bekannt (DE 35 44 254 A1). Ausgehend von einem Stand der Technik der vorgeschilderten Art liegt der Erfindung die Aufgabe zugrunde, eine Badewanne derart auszugestalten, dass sie in gleicher Weise für große wie auch für kleinere Personen geeignet ist und dabei kleineren Personen eine Fußabstützung bereitstellt.

Die Erfindung löst die gestellte Aufgabe dadurch, dass eine Trennwand vorgesehen ist, die in die für einen Halt und für eine Führung der Trennwand sorgende Fußstützen gegenüberliegender Längsseitenwände einsetzbar ist.

Die Fußstützen ragen somit nicht in den von der Wannengrundform aufgespannten Wannenraum vor und behindern somit ein gleichzeitiges Baden von beispielsweise zwei Personen nicht. So kann eine Person problemlos im Bereich des Kopfteils und die andere Person im Bereich des Fußteils Platz nehmen. Dies wird durch das Versenken der Fußstützen in der Seitenwand ermöglicht. Dazu weist die Seitenwand im Bereich der Fußstützenebenen entsprechende Ausbauchungen auf. Diese Ausbauchungen können insbesondere derart ausgebildet sein dass die Längsseitenwand bzw. die Längsseitenwände wellenförmig ausgebildet sind, also gegebenenfalls rippenförmige Stege vorgesehen sind, welche die Wannengrundform aufspannen und die Ausbauchungen dazwischen, also zwischen den Rippen, vorgesehen sind.

Um gegebenenfalls nicht die gesamte Wanne mit Wasser für ein Bad füllen zu müssen, also um Wasser zu sparen, ist eine Trennwand vorgesehen, die in Fußstützen gegenüberliegender Längsseitenwände einsetzbar ist. Die Trennwand kann an der gewünschten Stelle, insbesondere in Abhängigkeit des Badewannennutzers, eingesetzt werden und nach Gebrauch wieder entnommen werden. Die Fußstützen sorgen für einen sicheren Halt und für eine ordentliche Führung der Trennwand.

Vorteilhaft ist es insbesondere, wenn jeder der beiden Längsseitenwände wenigstens eine Fußstütze, vorzugsweise mehrere Fußstützen, insbesondere vorzugsweise drei bis vier Fußstützen, zugeordnet ist bzw. sind. Damit kann die Sitzposition in der Wanne frei gewählt werden bzw. kann die Abstützung im Zuge der Körperreinigung problemlos gewechselt werden.

Um Personen mit unterschiedlichen Körpergrößen gleichermaßen guten Halt bzw. eine gute Abstützung geben zu können, empfiehlt es sich, wenn die den verschiedenen Längsseiten zugeordneten Fußstützen zueinander versetzt angeordnet sind. Dieser Versatz erfolgt insbesondere stufenförmig bzw. auf Lücke versetzt, womit im Idealfall eine mit heranwachsenden Personen "mitwachsende" Badewanne geschaffen wird, die für Personen mit einer Körperlänge von bis zu über 190cm gleichermaßen geeignet ist. Dadurch, dass die einzelnen Fußstützen zueinander versetzt angeordnet sind, weisen die Fußstützen unterschiedliche Abstände zum Fußteil auf, und somit auch zum Kopfteil auf. Die sich zum Wannenboden hin verjüngende Wanne weist im Bereich des oberen Wannenrandes die Wannengrundform auf, wobei die Längsseitenwand in Richtung Wannenboden verlaufend, die vorzugsweise stetig größer werdende Ausbauchung ausbildet und schließlich in den Wannenboden übergeht. Die Wanne weist dabei vorzugsweise im Bereich des oberen Wannenrandes dieselbe Wannengrundform und somit lichte Weite wie eine Standardbadewanne ohne Fußstützen auf. Badewannen verjüngen sich üblicherweise sowohl im Längsschnitt als auch im Querschnitt zum Badewannenboden hin. Eben um dieses Maß der Verjüngung kann die Ausbauchung beispielsweise problemlos in den Seitenwandteil eingearbeitet sein und aus der Wannengrundform nach außen ausgebaucht sein, ohne eine Montage der Badewanne zu behindern.

Die Wanne ist außenseitig vorzugsweise isoliert, beispielsweise eingeschäumt. Zudem kann eine Kopfstütze im Bereich der Rückenlehne vorgesehen sein, die gegebenenfalls mit Saugnäpfen an der Rücklehne befestigbar ist.

Zur einwandfreien Abschottung des Badebereiches der Wanne vom nicht mit Wasser gefüllten Bereich empfiehlt es sich, wenn die Trennwand wenigstens im Kontaktbereich mit der Wanne mit einer Dichtung ausgestattet ist. Im Bedarfsfall wird die die Trennwand mit Aussteifungen ausgestattet sein, um ein Ausknicken der Trennwand durch den Wasserdruck, bzw. bei Abstützung mit den Füßen auf ihr beim Baden, zu vermeiden. Enden diese Aussteifungen mit Abstand von den Seitenrändern der Trennwand, so können diese Aussteifungen auch als mit den Seitenwänden der Badewanne zusammenwirkenden Anschlägen dienen und damit die Trennwand zwischen den Seitenwänden der Badewanne gegen ein Verschieben halten. Zudem kann die Trennwand unter Ausbildung eines Wellenbrechers oberseitig in Richtung des Badebereiches vorspringen. Damit können beim Badevorgang hervorgerufene Wellen am Überschwappen in den nicht mit Wasser gefüllten Bereich behindert und gegebenenfalls in den Badebereich zurückgeworfen werden.

In der Zeichnung ist die Erfindung anhand eines Ausführungsbeispiels dargestellt. beispielsweise dargestellt. Es zeigen
Fig. 1 eine Badewanne mit versetzten Fußstützen in Draufsicht,
Fig. 2 eine Badewanne mit unversetzten Fußstützen in Draufsicht,
Fig. 3 die Badewanne aus Fig. 2 mit eingesetzter Trennwand und
Fig. 4 u. 5 die Trennwand aus Fig. 3 in Vorder- und in Seitenansicht.

Eine Badewanne 1 umfasst u. a. Längsseitenwände 2, die an einem Ende in ein eine Rückenlehne bildendes Kopfteil 3 und am anderen Ende in ein Fußteil 4 übergehen. Die Längsseitenwände 2, das Kopfteil 3 und das Fußteil 4 spannen die im Ausführungsbeispiel ovalförmige, ergonomische Wannengrundform 5 auf, die bodenseitig von einem Wannenboden 6 abgeschlossen ist.

Einem Fußraum 7 der Wanne 1 sind mehrere mit Abstand zum Fußteil 4 angeordnete Fußstützen 8 zugeordnet. Diese Fußstützen 8 sind von die Wannengrundform 5 nach außen durchbrechenden Ausbauchungen 9 gebildet. Die Wannengrundform 5 ist im Bereich des oberen Wannenrandes mit dem Bezugszeichen 5 und im Bereich des unteren Wannenrandes mit dem Bezugszeichen 5' bezeichnet, wobei die Ausbauchung 9 von der Wannengrundform 5' im Bereich der strichpunktierte Linie 5' der Wannengrundform, im Bereich des Wannenbodens 6, angedeutet ist.

Jeder der beiden Längsseitenwände 2 sind im dargestellten Ausführungsbeispiel drei Fußstützen 8 zugeordnet, wobei die den verschiedenen Längsseitenwänden 2 zugeordneten Fußstützen 8 zueinander auf Lücke versetzt sind und wobei jede der vier den einzelnen Längsseitenwänden 2 zugeordneten Fußstützen 8 einen unterschiedlichen Abstand zum Fußteil 4 aufweist.

Des Weiteren ist in der Figur angedeutet, dass sich die zum Wannenboden 6 hin verjüngende Wanne 1 im Bereich des oberen Wannenrandes die Wannengrundform 5 aufweist, wobei die Längsseitenwände 2 in Richtung zum Wannenboden 6 abfallen und vorzugsweise stetig tiefer werdende Ausbauchungen 9 ausbilden.

Um gegebenenfalls nicht die gesamte Wanne mit Wasser für ein Bad füllen zu müssen, also um Wasser zu sparen, ist eine Trennwand 10 vorgesehen, die in einander gegenüberliegende Fußstützen 8 der in den Längsseitenwände 2 eingesetzt werden kann. Diese Trennwand 10 kann mit Aussteifungen 11 ausgestattet sein, um ein Ausknicken der Trennwand 10 zu vermeiden. Außerdem springt die Trennwand 10 unter Ausbildung eines Wellenbrechers 12 auf der Oberseite in Richtung des Badebereichs vor. Durch eine Dichtung 13 an der Trennwand 10 entlang des Wannenbodens 6 und entlang der Längsseitenwände 2 kann ein wasserdichter Abschluss durch die Trennwand 10 gewährleistet werden.

Bei der Anordnung mehrerer Ausbauchungen 9 in Wannenlängsrichtung hintereinander werden die Ausbauchungen 9 auch in Wannenlängsrichtung tiefer, um bei sich im Fußbereich verjüngenden Längsseitenwänden 2 eine Trennwand 10 für alle Ausbauchungen 9 vorsehen zu können.

## Patentansprüche

1. Badewanne (1) mit Längsseitenwänden (2), die an einem Ende in ein eine Rücklehne bildendes Kopfteil (3) und am anderen Ende in ein Fußteil (4) übergehen, wobei Längsseitenwände (2), Kopfteil (3) und Fußteil (4) die Wannengrundform (5) aufspannen, die bodenseitig von einem Wannenboden (6) abgeschlossen ist und wobei einem Fußraum (7) der Wanne (1) wenigstens eine mit Abstand zum Fußteil (4) angeordnete Fußstütze (8) zugeordnet ist, wobei die wenigstens eine Fußstütze (8) von einer die Wannengrundform (5) nach außen durchbrechende Ausbauchung (9) in der Längsseitenwand gebildet ist und wobei die sich zum Wannenboden (6) hin verjüngende Wanne im Bereich des oberen Wannenrandes die Wannengrundform (5) aufweist, wobei die Längsseitenwand (2) in Richtung Wannenboden (6) verlaufend, die, vorzugsweise stetig größer werdende, Ausbauchung (9) ausbildet und schließlich in den Wannenboden (6) übergeht, **dadurch gekennzeichnet, dass** eine Trennwand (10) vorgesehen ist, die in die für einen Halt und für eine Führung der Trennwand (10) sorgende Fußstützen (8) gegenüberliegender Längsseitenwände (2) einsetzbar ist.

2. Badewanne nach Anspruch 1, **dadurch gekennzeichnet, dass** jeder der beiden Längsseitenwände (2) wenigstens eine Fußstütze (8), vorzugsweise mehrere Fußstützen (8), insbesondere vorzugsweise drei bis vier Fußstützen (8), zugeordnet ist/sind.

3. Badewanne nach Anspruch 2, **dadurch gekennzeichnet, dass** die den verschiedenen Längsseitenwänden (2) zugeordneten Fußstützen (8) zueinander versetzt sind.

4. Badewanne nach Anspruch 2 oder 3, **dadurch gekennzeichnet, dass** die den verschiedenen Längsseitenwänden (2) zugeordneten Fußstützen (8) unterschiedliche Abstände vom Fußteil aufweisen.

5. Badewanne nach einem der Ansprüche 1 bis 4, **dadurch gekennzeichnet, dass** die Trennwand (10) wenigstens im Kontaktbereich mit der Wanne (1) mit einer Dichtung (13) ausgestattet ist.

6. Badewanne nach einem der Ansprüche 1 bis 5, **dadurch gekennzeichnet, dass** die Trennwand (10) mit Aussteifungen (11) ausgestattet ist.

7. Badewanne nach einem der Ansprüche 1 bis 6, **dadurch gekennzeichnet, dass** die Trennwand (10) unter Ausbildung eines Wellenbrechers (12) oberseitig in Richtung des Badebereiches vorspringt.

## Claims

1. Bathtub (1) comprising longitudinal sidewalls (2) which at one end transition into a head part (3), which forms a backrest, and at the other end transitions into a foot part (4), wherein the longitudinal sidewalls (2), head part (3) and foot part (4) span the main tub form (5) which on the base side is closed by a tub base (6) and wherein a foot space (7) of the tub (1) is allocated at least one foot support (8) which is arranged at a spaced interval from the foot part (4), wherein the at least one foot support (8) is formed by a bulge (9), which penetrates the main tub form (5) outwards, in the longitudinal sidewall and wherein the tub which tapers towards the tub base (6) has the main tub form (5) in the region of the upper edge of the tub, wherein the longitudinal sidewall (2), extending in the direction of the tub base (6), forms the bulge (9), which becomes larger preferably continuously, and finally transitions into the tub base (6), **characterised in that** a separating wall (10) is provided which can be inserted into the foot supports (8), serving to hold and guide the separating wall (10), of opposite longitudinal sidewalls (2).

2. Bathtub as claimed in claim 1, **characterised in that** each of the two longitudinal sidewalls (2) is allocated at least one foot support (8), preferably a plurality of foot supports (8), particularly preferably three to four foot supports (8).

3. Bathtub as claimed in claim 2, **characterised in that** the foot supports (8) allocated to the different longitudinal sidewalls (2) are offset with respect to one another.

4. Bathtub as claimed in claim 2 or 3, **characterised in that** the foot supports (8) allocated to the different longitudinal sidewalls (2) are at different spaced intervals from the foot part.

5. Bathtub as claimed in any one of claims 1 to 4, **characterised in that** the separating wall (10) is equipped with a seal (13) at least in the region of contact with the tub (1).

6. Bathtub as claimed in any one of claims 1 to 5, **characterised in that** the separating wall (10) is equipped with stiffening elements (11).

7. Bathtub as claimed in any one of claims 1 to 6, **characterised in that** the separating wall (10) protrudes on the top side in the direction of the bathing area to form a breakwater (12).

## Revendications

1. Baignoire (1) avec des parois latérales longitudinales (2) qui sont en continuité, au niveau d'une extrémité, avec une partie de tête (3) formant un dossier et au niveau de l'autre extrémité, avec une partie de pied (4), les parois latérales longitudinales (2), la partie de tête (3) et la partie de pied (4) fixant la forme de base de la cuve (5), qui côté fond est fermée par un fond (6) de cuve, un repose-pied (8) disposé à distance de la partie de pied (4) étant associé au moins à une zone de pied (7) de la baignoire (1), au moins un repose-pied (8) étant formé, dans la paroi latérale longitudinale, par un renflement (9) rompant vers l'extérieur la forme de la cuve (5) et la cuve, se rétrécissant en direction de son fond (6), présentant dans la zone du bord supérieur de la cuve, la forme de base de la cuve (5), la paroi latérale longitudinale (2) réalisant, en direction du fond (6) de cuve, le renflement (9), de préférence de plus en plus grand continuellement, et pour finir, continuant, dans le fond (6) de cuve, **caractérisée en ce qu'**il est prévu une paroi de séparation (10) qui peut être insérée dans les parois latérales longitudinales (2) faisant face aux repose-pieds (8) de soutien, pour une prise et pour un guidage de la paroi de séparation (10).

2. Baignoire selon la revendication 1, **caractérisée en ce qu'**au moins un repose-pied (8), de préférence plusieurs repose-pieds (8), notamment de préférence trois à quatre repose-pieds (8), est/sont associée(s) à chacune des deux parois latérales longitudinales (2).

3. Baignoire selon la revendication 2, **caractérisée en ce que** les repose-pieds (8) associés aux différentes parois latérales longitudinales (2) sont décalés les uns par rapport aux autres.

4. Baignoire selon la revendication 2 ou 3, **caractérisée en ce que** les repose-pieds (8) associés aux différentes parois latérales longitudinales (2) présentent différents espacements de la partie de pied.

5. Baignoire selon l'une des revendications 1 à 4, **caractérisée en ce que** la paroi de séparation (10) est équipée, au moins dans la zone de contact avec la baignoire (1), d'une étanchéité (13).

6. Baignoire selon l'une des revendications 1 à 5, **caractérisée en ce que** la paroi de séparation (10) est équipée de renforts (11).

7. Baignoire selon l'une des revendications 1 à 6, **caractérisée en ce que** la paroi de séparation (10) fait saillie en formant un brise-lames (12), en haut, en direction de la zone de bain.
